# EUROPÄISCHE PATENTSCHRIFT

(11) **EP 1 507 606 B1**
(45) Veröffentlichungstag und Bekanntmachung des Hinweises auf die Patenterteilung: **18.01.2006**
(21) Anmeldenummer: 03722506.7
(22) Anmeldetag: 17.04.2003
(51) Int. Cl.: B21B 31/10

(54) **VERFAHREN UND VORRICHTUNG ZUM WECHSELN VON ARBEITSWALZENPAAREN UND/ ODER STÜTZWALZENPAAREN AN WALZGERÜSTEN**
METHOD AND DEVICE FOR CHANGING PAIRS OF WORKING ROLLS AND/OR PAIRS OF BACK-UP ROLLS ON ROLL STANDS
PROCEDE ET DISPOSITIF POUR CHANGER DES PAIRES DE CYLINDRES DE TRAVAIL OU DES PAIRES DE CYLINDRES D'APPUI DANS DES CAGES DE LAMINOIR

(30) Priorität: 24.05.2002 DE 10223000
(43) Veröffentlichungstag der Anmeldung: 23.02.2005
(73) Patentinhaber: SMS Demag Aktiengesellschaft, 40237 Düsseldorf (DE)
(72) Erfinder: BERENDES, Andreas, 57399 Kirchhundem (DE); KLAPDOR, Armin, 57399 Kirchhundem (DE)
(74) Vertreter: Valentin, Ekkehard
(86) Internationale Anmeldenummer: PCT/EP2003/004049
(87) Internationale Veröffentlichungsnummer: WO 2003/099479

(56) Entgegenhaltungen:
- EP-A- 1 136 143
- DE-A- 3 123 933
- US-A1- 2002 078 728
- PATENT ABSTRACTS OF JAPAN vol. 004, no. 072 (M-013), 27. Mai 1980 (1980-05-27) -& JP 55 036063 A (HITACHI LTD), 13. März 1980 (1980-03-13)

## Beschreibung

Die Erfindung betrifft ein Verfahren und eine Vorrichtung zum Wechseln von Arbeitswalzenpaaren und / oder Stützwalzenpaaren an Walzgerüsten, bei dem senkrecht zur Walzrichtung für die in Stützebenen geführten Einbaustücke ein Geradschubantrieb , das in den Einbaustücken gelagerte Arbeitswalzenpaar zum Ausbauen oder zum Einbauen bewegt, und durch einen Geradschubantrieb das auf einen Walzenwechselstuhl gestützte Stützwalzenpaar aus- oder eingefahren wird (siehe JP-A-55036063, Fig. 3-5).

Es ist bekannt (EP 1 136 143 A2; DE 31 23 933 C2), das Verfahren mit einem Walzenwechselstuhl für die Stützwalzen durch einen separaten, auf der Bedienungsseite des Walzgerüstes unter Hüttenflur angeordneten Kolben-Zylinder-Antrieb durchzuführen, wobei der Antrieb eine Hublänge von 5.500 mm und mehr erfordert. Dabei ergibt sich ein relativ komplizierter Bewegungsablauf, indem nach dem Entfernen des Arbeitswalzenpaares mit dem erwähnten Antrieb nur die untere Stützwalze ausgefahren wird. Auf diese untere Stützwalze wird nunmehr der Walzenwechselstuhl aufgesetzt und zusammen mit der unteren Stützwalze in das Walzgerüst eingefahren und die obere Stützwalze muss jetzt auf den Walzenwechselstuhl abgesenkt werden. Nach diesem Vorgang kann die gesamte Einheit aus der oberen Stützwalze, der unteren Stützwalze und dem dazwischen liegenden Walzenwechselstuhl ausgefahren werden. Danach kann in umgekehrter Reihenfolge ein neuer Satz Stützwalzen wieder eingebaut werden. Dadurch wird die untere Stützwalze zweimal in das Walzgerüst eingefahren und wieder ausgefahren. Außerdem wird in Anbetracht der hohen Gewichte sehr viel Zeit benötigt, die anderweitig verwendet werden könnte.

Der Erfindung liegt die Aufgabe zugrunde, durch ein verändertes Verfahren beim Walzenwechsel Zeit zu sparen und gleichzeitig durch eine günstigere Vorrichtung dafür die Grundlage zu schaffen.

Die gestellte Aufgabe wird aufgrund der eingangs genannten Verfahrensschritte erfindungsgemäß dadurch gelöst, dass das Arbeitswalzenpaar nach dem Ankuppeln an den Geradschubantrieb ausgefahren und entkuppelt wird, dass danach derselbe Geradschubantrieb an einen zwischen die Stützwalzen eingefahrenen Walzenwechselstuhl angekuppelt und nach Aufstützen des Walzenwechselstuhls und der oberen Stützwalze auf die untere Stützwalze als Einheit ausgefahren oder wieder eingefahren wird. Dadurch wird nicht nur Zeit gespart, weil beide Walzen sätze zusammen einmal ausgefahren und nach Austausch wieder einmal eingefahren werden, sondern auch an Vorrichtungs-Aufwand, da nur ein Kolben-Zylinder-Antrieb benötigt wird.

Dieser einzige Kolben-Zylinder-Antrieb kann außerdem weiter vorteilhaft dahingehend eingesetzt werden, dass der Walzenwechselstuhl von der Antriebsseite des Walzgerüstes her durch den Geradschubantrieb bei ausgebauten Arbeitswalzen aus dem Walzgerüst hinausgeschoben oder in das Walzgerüst hingezogen wird. Der Vorteil liegt daher sowohl in einem verfahrenstechnischen als auch in einem vorrichtungstechnischen Wesen.

Die Vorrichtung für den Wechsel von Arbeitswalzenpaaren und / oder von Stützwalzenpaaren an Walzgerüsten, setzt Stützwalzen und Arbeitswalzen jeweils in heb- und senkbaren Einbaustücken im Ständerrahmen geführt voraus, so dass das Arbeitswalzenpaar, in den Einbaustücken gelagert, mittels eines Geradschubantriebs ausfahrbar ist und das Stützwalzenpaar mittels eines auf einer Führungsbahn und Rädern aufgestützten unteren Stützwalze und einen auf dieser aufgestütztem Walzenwechselstuhl mit aufgestützter oberer Stützwalze aus- oder einfahrbar ist.

Dabei ist die Vorrichtung erfindungsgemäß dahingehend gestaltet, dass das Arbeitswalzenpaar auf der Antriebsseite des Walzgerüstes mit einem für den Ausbau- oder Einbau-Weg in der Hublänge bemessenen hydraulischen Kolben-Zylinder-Antrieb kuppelbar und im Ausfahrabstand auskuppelbar ist und dass ein in der Höhenlage zwischen den Stützwalzen eingefahrener Walzenwechselstuhl an denselben Kolben-Zylinder-Antrieb ankuppelbar und nach Aufstützen der oberen Stützwalze und des Walzenwechselstuhls auf die untere Stützwalze das Stützwalzenpaar ausfahrbar oder wieder einfahrbar ist. Dadurch wird Zeit beim Walzenwechsel eingespart und der Aufwand an Vorrichtungsteilen wird erheblich vermindert. Es ist z.B. nur noch ein hydraulischer Kolben-Zylinder Antrieb oder ein auf anderer Basis arbeitender Geradschubantrieb erforderlich.

Als eine Weiterentwicklung ist vorgesehen, dass der Kolben-Zylinder-Antrieb an einem Ausschiebewagen angelenkt ist, der auf die Walzenenden ausgerichtete Anschluss-Arme aufweist. Da die Walzen paarweise als Arbeitswalzen und als Stützwalzen vorgesehen sind und auch der Walzenwechselstuhl gekuppelt wird, bilden die Anschluss-Arme einfache Mittel, um einen Wegabschnitt zu überbrücken und eine Verbindungsstelle zu schaffen.

Der Ausschiebewagen nimmt etwa die Breite des Walzgerüstes ein, demzufolge ist der Kolben-Zylinder-Antrieb nur noch für den reinen Verschiebeweg auszulegen. Dieser Vorteil führt dazu, dass der Kolben-Zylinder-Antrieb auf der Antriebsseite des Walzgerüstes angeordnet ist und mit seiner Kolbenstange am Ausschiebewagen angelenkt ist.

Die Verbindung kann schnell geschaffen oder gelöst werden, indem an den Anschluss-Armen des Ausschiebewagens jeweils Zangenköpfe angeordnet sind, die mit den Walzenenden der Arbeitswalzen korrespondieren.

Eine solche Verbindung ist auch weiter anwendbar, indem den Anschluss-Armen zugeordnet am Walzenwechselstuhl jeweils Formstücke vorgesehen sind. Die Zangenköpfe können die Formstücke einkuppeln oder auskuppeln.

Dabei kann das Energieversorgungs-System des Walzgerüstes ausgenutzt werden, indem die Zangenköpfe jeweils hydraulisch oder elektrisch betätigbar sind.

Dementsprechend ist der Walzenwechselstuhl mittels vorhandener hydraulischer Einrichtungen im Walzgerüst auf die untere Stützwalze absenkbar oder anhebbar.

Analog hierzu kann die obere Stützwalze auf den Walzenwechselstuhl hydraulisch abgesenkt oder angehoben sein.

Von Vorteil ist ferner, dass der Walzensatz aus den beiden Stützwalzen mittels des Ausschiebewagens aus dem Walzgerüst ausfahrbar und gegen einen neuen Walzensatz austauschbar ist.

In der Zeichnung sind Ausführungsbeispiele der Erfindung dargestellt und werden nachstehend näher erläutert.

Es zeigen:
- Fig. 1: eine Vorderansicht in Walzrichtung auf ein komplettes Walzgerüst, für den Ausbau des Arbeitswalzenpaars,
- Fig. 1A: dieselbe Ansicht wie Fig. 1 in etwas vergrößerter Darstellung,
- Fig. 3: dieselbe Vorderansicht des Walzgerüstes während des Ausbaus des Stützwalzenpaares und
- Fig. 4: eine etwas vergrößerte Darstellung der Fig. 3.

Als Walzgerüst 1 ist ein Quarto-Gerüst dargestellt (Fig. 1, 1A, 2, 2A) mit einem Arbeitswalzenpaar 2, einer oberen Arbeitswalze 2a und einer unteren Arbeitswalze 2b , sowie einem Stützwalzenpaar 3 mit einer oberen Stützwalze 3a und einer unteren Stützwalze 3b. Die Arbeitswalzen 2a, 2b und die Stützwalzen 3a, 3b sind jeweils in Einbaustücken 4 drehgelagert und die Einbaustücke 4 sind im Ständerrahmen 5 geführt. Die mittels hydraulischer Einrichtungen 6 auf Abstand gehaltenen Arbeitswalzen 2a, 2b können mittels eines Geradschubantriebs 7, der an den Walzenenden 8 angreift, aus- oder eingefahren werden.

Hierbei ist nunmehr die Erfindung (Fig. 1A) derart ausgeführt, dass das Ar beitswalzenpaar 2 auf der Antriebsseite 12 des Walzgerüstes 1 mit einem für den Ausbau- oder den Einbauweg 13 in der Hublänge bemessenen hydraulischen Kolben-Zylinder-Antrieb 7a gekuppelt wird und im Ausfahrabstand 14 ausgekuppelt wird. In der Höhenlage 15 zwischen den Stützwalzen 3a, 3b (Fig. 2, 2A) ist der Walzenwechselstuhl 11 mittelbar an denselben Kolben-Zylinder-Antrieb 7a ankuppelbar nach dem Aufstützen der oberen Stützwalze 3a auf dem Walzenwechselstuhl 11 und dieser, auf die Einbaustücke 4 der unteren Stützwalze 3b aufgestützt, mittels des Kolben-Zylinder-Antriebs 7a als gesamte Einheit 3a, 11, 3b ausgefahren und nach Austausch gegen ein neues Stützwalzenpaar 3 wieder eingefahren werden.

Der Kolben-Zylinder-Antrieb 7a ist an einen Ausschiebewagen 16 mit seiner Kolbenstange 7b angelenkt, wobei der Ausschiebewagen 16 den Walzenenden 8 zugeordnete Anschluss-Arme 17a, 17b trägt, die zwischen sich einen hohlen Winkel bilden. An den Anschluss-Armen 17a, 17b des Ausschiebewagens 16 sind jeweils Zangenköpfe 18 angeordnet. Die Zangenköpfe 18 sind hydraulisch oder elektrisch betätigbar.

Analog zu diesen Zangenköpfen 18 sind am Walzenwechselstuhl 11 jeweils Formstücke 19 vorgesehen, die ebenfalls mit den Zangenköpfen 18 zusammenwirken. Die Zangenköpfe 18 werden zusammen mit anderen Stellmitteln im Walzgerüst hydraulisch betätigt.

Der Walzenwechselstuhl 11 kann mittels hydraulischer Einrichtungen 6 im Walzgerüst 1 auf die untere Stützwalze 3b abgesenkt werden.

Die obere Stützwalze 3a wird dementsprechend mittels des Walzenwechselstuhls 11 aufgenommen.

Der Walzensatz , bestehend aus den beiden Stützwalzen 3a, 3b und dem Walzenwechselätuht 11 (Fig. 2, 2A) kann über den Ausschiebewagen 16 ausgefahren und gegen einen neuen Walzensatz ausgetauscht werden.

Die Vorgehensweise beim Walzenwechsel richtet sich in einem ersten Schritt darauf, dass das Arbeitswalzenpaar 2a, 2b nach dem Ankuppeln an den Geradschubantrieb 7 ausgefahren und wieder entkuppelt wird. In einem zweiten Schritt wird danach derselbe Geradschubantrieb 7 an den zwischen die Stützwalzen 3a, 3b eingefahrenen Walzenwechselstuhl 11 angekuppelt und nach Aufstützen des Walzenwechselstuhls 11 und der oberen Stützwalze 3a auf die untere Stützwalze 3b wird die Einheit ausgefahren oder nach Austausch einer neuen Einheit wieder eingefahren. Dabei wird der Walzenwechselstuhl 11 von der Antriebsseite 12 des Walzgerüstes 1 her durch den Geradschubantrieb 7 bei ausgebauten Arbeitswalzen 2a, 2b aus dem Walzgerüst 1 hinausgeschoben oder in das Walzgerüst 1 hineingezogen (Fig. 2, 2A).

### Bezugszeichenliste

- 1: Walzgerüst
- 2: Arbeitswalzenpaar
- 2a: obere Arbeitswalze
- 2b: untere Arbeitswalze
- 3: Stützwalzenpaar
- 3a: obere Stützwalze
- 3b: untere Stützwalze
- 4: Einbaustücke
- 5: Ständerrahmen
- 6: hydraulische Einrichtung
- 7: Geradschubantrieb
- 7a: Kolben-Zylinder-Antrieb
- 7b: Kolbenstange
- 8: Walzenende
- 9: Führungsbahn
- 10: Radpaare
- 11: Walzenwechselstuhl
- 12: Antriebsseite
- 13: Einbau-Weg
- 14: Ausfahrabstand
- 15: Höhenlage
- 16: Ausschiebewagen
- 17a: Anschluss-Arm
- 17b: Anschluss-Arm
- 18: Zangenkopf
- 19: Formstück

## Patentansprüche

1. Verfahren zum Wechseln von Arbeitswalzenpaaren (2) und / oder Stützwalzenpaaren (3) an Walzgerüsten, bei dem senkrecht zur Walzrichtung für die in Stützebenen geführten Einbaustücke ein Geradschubantrieb das in den Einbau/stücken gelagerte Arbeitswalzenpaar (2) zum Ausbauen oder zum Einbauen bewegt und durch einen Geradschubantrieb das auf einen Walzenwechselstuhl gestützte Stützwalzenpaar (3) aus- oder eingefahren wird,
**dadurch gekennzeichnet,**
**dass** das Arbeitswalzenpaar (2) nach dem Ankuppeln an den Geradschubantrieb ausgefahren und entkuppelt wird, dass danach derselbe Geradschubantrieb an einen zwischen die Stützwalzen eingefahrenen Walzenwechselstuhl (11) angekuppelt und nach Aufstützen des Walzenwechselstuhls und der oberen Stützwalze (3a) auf die untere Stützwalze (3b) als Einheit ausgefahren oder wieder eingefahren wird.

2. Verfahren nach Anspruch 1,
**dadurch gekennzeichnet,**
**dass** der Walzenwechselstuhl von der Antriebsseite des Walzgerüstes her durch den Geradschubantrieb bei ausgebauten Arbeitswalzen aus dem Walzgerüst hinausgeschoben oder in das Walzgerüst hineingezogen wird.

3. Vorrichtung für den Wechsel von Arbeitswalzenpaaren (2) und / oder von Stützwalzenpaaren (3) an Walzgerüsten, wobei die Stützwalzen und die Arbeitswalzen jeweils in heb- oder senkbaren Einbaustücken im Ständerrahmen geführt sind, das Arbeitswalzenpaar auf den Einbaustücken aufgestützt mittels eines Geradschubantriebs ausfahrbar ist und das Stützwalzenpaar mittels eines auf einer Führungsbahn und Rädern aufgestützten unteren Stützwalze und einen auf dieser aufgestütztem Walzenwechsetstuhl (11) mit aufgestützter oberer Stützwalze aus- oder einfahrbar ist,
**dadurch gekennzeichnet,**
**dass** das Arbeitswalzenpaar (2) auf der Antriebsseite (12) des Walzgerüstes (1) mit einem für den Ausbau- oder den Einbau-Weg (13) in der Hublänge bemessenen hydraulischen Kolben-Zylinder-Antrieb (7a) kuppelbar und im Ausfahrabstand (14) auskuppelbar ist und dass ein in der Höhenlage (15) zwischen den Stützwalzen (3a, 3b) eingefahrener Walzenwechselstuhl (11) an denselben Kolben-Zylinder-Antrieb (7a) ankuppelbar und nach Aufstützen der oberen Stützwalze (3a) und des Walzenwechselstuhls (11) auf die untere Stützwalze (3b) das Stützwalzenpaar (3) ausfahrbar oder wieder einfahrbar ist.

4. Vorrichtung nach Anspruch 3,
**dadurch gekennzeichnet,**
**dass** der Kolben-Zylinder-Antrieb (7a) an einem Ausschiebewagen (16) angelenkt ist, der auf die Walzenenden (8) ausgerichtete Anschluss-Arme (17a, 17b) aufweist.

5. Vorrichtung nach Anspruch 4,
**dadurch gekennzeichnet,**
**dass** der Kolben-Zylinder-Antrieb (7a) auf der Antriebsseite (12) des Walzgerüstes (1) angeordnet ist und mit seiner Kolbenstange (7b) am Aussschiebewagen (16) angelenkt ist.

6. Vorrichtung nach Anspruch 4,
**dadurch gekennzeichnet,**
**dass** an den Anschluss-Armen (17a, 17b) des Ausschiebewagens (16) jeweils Zangenköpfe (18) angeordnet sind, die mit den Walzenenden (8) der Arbeitswalzen (2a, 2b) korrespondieren.

7. Vorrichtung nach Anspruch 4 oder 5,
**dadurch gekennzeichnet,**
**dass** den Anschluss-Armen (17a, 17b) zugeordnet am Walzenwechselstuhl (11) jeweils Formstücke (19) vorgesehen sind.

8. Vorrichtung nach Anspruch 6 oder
**dadurch gekennzeichnet,**
**dass** die Zangenköpfe (18) jeweils hydraulisch oder elektrisch betätigbar sind.

9. Vorrichtung nach einem der Ansprüche 3 bis 8,
**dadurch gekennzeichnet,**
**dass** der Walzenwechselstuhl (11) mittels vorhandener hydraulischer Einrichtungen (6) im Walzgerüst (1) auf die untere Stützwalze (3b) absenkbar oder anhebbar ist.

10. Vorrichtung nach einem der Ansprüche 3 bis 9,
**dadurch gekennzeichnet,**
**dass** die obere Stützwalze (3a) auf den Walzenwechselstuhl (11) hydraulisch absenkbar oder anhebbar ist.

11. Vorrichtung nach einem der Ansprüche 4 bis 10,
**dadurch gekennzeichnet,**
**dass** der Walzensatz aus den beiden Stützwalzen (3a, 3b) mittels des Ausschiebewagens (16) aus dem Walzgerüst (1) ausfahrbar und gegen einen neuen Walzensatz austauschbar ist.

## Claims

1. Method for exchanging working roll pairs (2) and/or backing roll pairs (3) at roll stands, in which - for the chocks guided in support planes - a slider drive moves, perpendicularly to the rolling direction, the working roll pair (2), which is mounted in the chocks, for demounting or for installation and the backing roll pair (3), which is supported on a roll change chair, is moved out or in by a slider drive, **characterised in that** the working roll pair (2) after coupling to the slider drive is moved out and decoupled, that thereafter the same slider drive is coupled to a roll change chair (11) moved in between the backing rolls and after supporting of the roll change chair and the upper backing roll (3a) on the lower backing roll (3b) is moved out or moved in again as a unit.

2. Method according to claim 1, **characterised in that** the roll change chair is pushed out of the roll stand from the drive side of the roll stand by the slider drive when the working rolls are demounted or is pulled back into the roll stand.

3. Device for changing working roll pairs (2) and/or backing roll pairs (3) at roll stands, wherein the backing rolls and the working rolls are respectively guided in raisable or lowerable chocks in the housing frame, the working roll pair is movable out, supported on the chocks, by means of a slider drive and the backing roll pair is movable in and out by means of a lower backing roll, which is supported on a guide track and wheels, and a roll change chair (11) supported thereon with supported upper backing roll, **characterised in that** the working roll pair (2) on the drive side (12) of the roll stand (1) can be coupled with a hydraulic piston-cylinder drive (7a) dimensioned in stroke length for the demounting or installing travel (13) and can be decoupled in the moved-out spacing (14) and that a roll change chair (11), which is moved in in the height position (15) between the backing rolls (3a, 3b), can be coupled to the same piston-cylinder drive (7a) and after supporting of the upper backing roll (3a) and the roll change chair (11) on the lower backing roll (3b) the backing roll pair (3) can be moved out or moved in again.

4. Device according to claim 3, **characterised in that** the piston-cylinder drive (7a) is articulated to a displacing carriage (16) which has connecting arms (17a, 17b) oriented towards the roll ends (8).

5. Device according to claim 4, **characterised in that** the piston-cylinder drive (7a) is arranged on the drive side (12) of the roll stand (1) and is articulated by its piston rod (7b) to the displacing carriage (16).

6. Device according to claim 4, **characterised in that** respective tongs heads (18) are arranged at the connecting arms (17a, 17b) of the displacing carriage (16) and correspond with the roll ends (8) of the working rolls (2a, 2b).

7. Device according to claim 4 or 5, **characterised in that** respective shaped members (19) associated with the connecting arms (17a, 17b) are provided at the roll change chair (11).

8. Device according to claim 6 or 7, **characterised in that** the tongs heads (18) are each hydraulically or electrically actuable.

9. Device according to one of claims 3 to 8, **characterised in that** the roll change chair (11) is lowerable or raisable on the lower backing roll (3b) by means of hydraulic devices (6) present in the roll stand (1).

10. Device according to one of claims 3 to 9, **characterised in that** the upper backing roll (3a) is hydraulically lowerable or raisable on the roll change chair (11).

11. Device according to one of claims 4 to 10, **characterised in that** the roll set is movable out of the roll stand (1) from the two backing rolls (3a, 3b) by means of the displacing carriage (16) and is exchangeable for a new roll set.

## Revendications

1. Procédé pour changer des paires de cylindres de travail (2) et/ou des paires de cylindres d'appui (3) dans des cages de laminoir, dans lequel, pour les inserts guidés dans des plans d'appui, un entraînement à déplacement rectiligne fait déplacer perpendiculairement à la direction de laminage la paire de cylindres de travail (2) montés dans les inserts, en vue du démontage ou du montage, et la paire de cylindres d'appui (3) soutenus par une chaise de changement de cylindres est déployée ou rétractée par un entraînement à déplacement rectiligne,
**caractérisé en ce que**
après accouplement à l'entraînement à déplacement rectiligne, la paire de cylindres de travail (2) est déployée et désaccouplée, ensuite le même entraînement à déplacement rectiligne est accouplé à une chaise de changement de cylindres (11) rétractée entre les cylindres d'appui et, après mise en appui de la chaise de changement de cylindres et du cylindre d'appui supérieur (3a) sur le cylindre d'appui inférieur (3b), elle est déployée ou de nouveau rétractée en formant une unité.

2. Procédé selon la revendication 1, **caractérisé en ce que** la chaise de changement de cylindres est extraite hors de la cage de laminoir ou tirée dans la cage de laminoir par l'entraînement à déplacement rectiligne depuis le côté entraînement de la cage de laminoir, les cylindres de travail étant démontés.

3. Dispositif pour changer des paires de cylindres de travail (2) et/ou des paires de cylindres d'appui (3) dans des cages de laminoir, dans lequel les cylindres d'appui et les cylindres de travail sont guidés chacun dans des inserts susceptibles d'être levés ou abaissés dans le cadre de montants, la paire de cylindres de travail est susceptible d'être déployée au moyen de l'entraînement à déplacement rectiligne en étant supportée sur les inserts, et la paire de cylindres d'appui est susceptible d'être déployée ou rétractée au moyen d'un cylindre d'appui inférieur supporté sur une voie de guidage et sur des roulettes et d'une chaise de changement de cylindres (11) supportée sur celui-ci, le cylindre d'appui supérieur étant en appui,
**caractérisé en ce que**
sur le côté entraînement (12) de la cage de laminoir (1), la paire de cylindres de travail (2) est susceptible d'être accouplée à un entraînement à piston-et-cylindre (7a) hydraulique dont la longueur de course est dimensionnée en fonction du trajet de démontage ou de montage (13) et d'être désaccouplée à la distance de déploiement (14), et **en ce qu'**une chaise de changement de cylindres (11) rétractée au niveau de hauteur (15) entre les cylindres d'appui (3a, 3b) est susceptible d'être accouplée au même entraînement à piston-et-cylindre (7a), et après mise en appui du cylindre d'appui supérieur (3a) et de la chaise de changement de cylindres (11) sur le cylindre d'appui inférieur (3b), la paire de cylindres d'appui (3) est susceptible d'être déployée ou de nouveau rétractée.

4. Dispositif selon la revendication 3, **caractérisé en ce que** l'entraînement à piston-et-cylindre (7a) est articulé sur un chariot d'extraction (16) qui comprend des bras de raccordement (17a, 17b) orientés vers les extrémités de cylindre (8).

5. Dispositif selon la revendication 4, **caractérisé en ce que** l'entraînement à piston-et-cylindre (7a) est agencé sur le côté entraînement (12) de la cage de laminoir (1) et est articulé par sa tige de piston (7b) sur le chariot d'extraction (16).

6. Dispositif selon la revendication 4, **caractérisé en ce que** des têtes de pince respectives (18) sont agencées sur les bras de raccordement (17a, 17b) du chariot d'extraction (16), têtes qui correspondent avec les extrémités (8) des cylindres de travail (2a, 2b).

7. Dispositif selon l'une ou l'autre des revendications 4 et 5, **caractérisé en ce qu'**il est prévu des éléments conformés respectifs (19) sur la chaise de changement de cylindres associés aux bras de raccordement (1 7a, 17b).

8. Dispositif selon l'une ou l'autre des revendications 6 et 7, **caractérisé en ce que** les têtes de pince (18) sont susceptibles d'être actionnées chacune par voie hydraulique ou électrique.

9. Dispositif selon l'une des revendications 3 à 8, **caractérisé en ce que** la chaise de changement de cylindres (11) est susceptible d'être abaissée sur le cylindre d'appui inférieur (3b) ou d'être soulevée au moyen de dispositifs hydrauliques (6) existant dans la cage de laminoir (1).

10. Dispositif selon l'une des revendications 3 à 9, **caractérisé en ce que** le cylindre d'appui supérieur (3a) est susceptible d'être abaissé sur la chaise de changement de cylindres (11) ou d'être soulevé par voie hydraulique.

11. Dispositif selon l'une des revendications 4 à 10, **caractérisé en ce que** le lot de cylindres des deux cylindres d'appui (3a, 3b) est susceptible d'être déployé hors de la cage de laminoir (1) au moyen du chariot d'extraction (16) et d'être remplacé par un nouveau lot de cylindres.
